# EUROPÄISCHE PATENTSCHRIFT

(11) **EP 3 020 310 B1**
(45) Veröffentlichungstag und Bekanntmachung des Hinweises auf die Patenterteilung: **27.12.2017**
(21) Anmeldenummer: 15187217.3
(22) Anmeldetag: 28.09.2015
(51) Int. Cl.: A47F 7/08, A47B 49/00, A47B 61/04

(54) **SCHUHSCHRANK MIT EINEM GESTELL ZUR AUFBEWAHRUNG VON SCHUHEN**
SHOE CABINET WITH A RACK FOR STORING SHOES
ARMOIRE À CHAUSSURES À ÉTAGERE DE RANGEMENT DE CHAUSSURES

(30) Priorität: 11.11.2014 DE 202014105401 U
(43) Veröffentlichungstag der Anmeldung: 18.05.2016
(73) Patentinhaber: Weirauch Handelsvertretung GmbH, 16515 Oranienburg (DE)
(72) Erfinder: Weirauch, Ingo, 16515 Oranienburg (DE)
(74) Vertreter: Ter Meer Steinmeister & Partner

(56) Entgegenhaltungen:
- WO-A1-2009/127886
- GB-A- 981 060
- US-A- 4 858 772
- US-A- 5 636 751
- US-A1- 2009 223 915

## Beschreibung

Die Erfindung betrifft einen Schuhschrank mit einem Gestell zur Aufbewahrung von Schuhen, mit einem um eine vertikale Achse drehbaren Rondell mit zwei parallelen Seitenwänden, zwischen denen mindestens ein Fachboden gehalten ist und die an den Außenseiten hakenförmige Schuhhalter tragen.
Ein solches Gestell ist aus US 5 636 751 A bekannt.
Es sind Schuhschränke und Schuhregale bekannt, auf deren Fachböden die Schuhe abgestellt werden können. Wenn das Regal eine normale Schranktiefe hat, müssen die Schuhe in mehreren Reihen hintereinander auf den Fachböden abgestellt werden, wenn der Schrankraum optimal genutzt werden soll. Die Schuhe in den hinteren Reihen sind dann nur schlecht zu erreichen. Wenn andererseits das Regal eine so geringe Tiefe hat, dass die Schuhe nur in einer Reihe aufgestellt werden können, so wird zur Unterbringung einer gegebenen Anzahl von Paaren von Schuhen eine entsprechend größere Wandfläche benötigt.
Grundsätzlich ist es zwar möglich, die Schuhe in ein drehbares Rondell einzustellen, so dass durch Drehen des Rondells die jeweils gewünschten Schuhe in eine bequem erreichbare Position gebracht werden können. Ein solches Rondell benötigt jedoch eine verhältnismäßig große, kreisförmige Stellfläche, so dass der verfügbare Stellplatz, der bei normalen Wohnungseinrichtungen üblicherweise einen rechteckigen Grundriss hat, nur schlecht ausgenutzt wird.

Aufgabe der Erfindung ist es, ein Schuhschrank mit einem Gestell zu schaffen, das es erlaubt, Schuhe platzsparend und zugleich bequem erreichbar aufzubewahren.

Diese Aufgabe wird erfindungsgemäß dadurch gelöst, dass das Rondell drehbar in dem Schuhschrank angeordnet ist und die Seitenwände des Rondells in einer Winkelstellung, in der sie parallel zur Frontseite des Schuhschrankes verlaufen, die lichte Weite des Schuhschrankes nahezu vollständig ausfüllen, wobei die Achse so angeordnet ist, dass die Seitenwände, wenn sie rechtwinklig zur Vorderfront des Schuhschrankes verlaufen, aus einer frontseitigen Türöffnung des Schuhschrankes herausragen.

Die zwischen den Seitenwänden angeordneten Fachböden können zum Abstellen von Schuhen oder wahlweise auch zum Abstellen anderer Gegenstände genutzt werden. Dabei erlaubt es die Drehbarkeit des Rondells, bequemen Zugang zum rückwärtigen Bereich der Fachböden zu erhalten. Die an den Außenseiten der Seitenwände angebrachten Schuhhalter erlauben es, Schuhe zusätzlich in den im Grundriss kreissegmentförmigen Zonen unterzubringen, die für die Drehbarkeit des Rondells freigehalten werden müssen. Auf diese Weise wird der vorhandene Raum optimal genutzt, und die an den Schuhhaltern eingehängten Schuhe sind bequem erreichbar, wenn das Rondell in eine Position gedreht wurde, in der die betreffende Seitenwand dem Benutzer zugekehrt ist.

Vorteilhafte Ausgestaltungen und Weiterbildungen sind in den Unteransprüchen angegeben.

Im folgenden wird ein Ausführungsbeispiel anhand der Zeichnung näher erläutert.

Es zeigen:
- Fig. 1: eine perspektivische Ansicht eines Schuhschrankes mit einem erfindungsgemäßen Rondell zur Aufbewahrung von Schuhen;
- Fig. 2: einen schematischen Grundriss des Schuhschrankes in dem in Fig. 1 gezeigten Zustand;
- Fig. 3: einen Grundriss des Schuhschrankes bei einer anderen Winkelstellung des Rondells; und
- Fig. 4: eine Außenansicht einer Seitenwand eines Teils des Rondells.

Fig. 1 zeigt einen quaderförmigen Schuhschrank 10 mit einer Vorderfront, die hier offen dargestellt ist, normalerweise jedoch durch eine nicht gezeigte Tür verschlossen werden kann.

In dem Schuhschrank 10 ist ein karussellartiges Rondell 12 so gelagert, dass es um eine vertikale Achse 14 drehbar ist.

Das Rondell 12 weist im gezeigten Beispiel zwei baugleiche, übereinander angeordnete Segmente 16 auf. Jedes Segment hat einen Oberboden 18 und einen Unterboden 20 sowie zwei Seitenwände 22, die sich parallel zueinander zwischen dem Oberboden und dem Unterboden erstrecken. Zwischen den beiden Seitenwänden 22 ist im gezeigten Beispiel jeweils ein einzelner Fachboden 24 angeordnet. Wahlweise können jedoch auch mehrere Fachböden in unterschiedlichen Höhen angeordnet sein, so dass eine Art Regal gebildet wird, das aufgrund der Drehbarkeit des Rondell sowohl von der Vorderseite her als auch von der Rückseite her zugänglich ist.

An den Außenseiten jeder Seitenwand 22 sind hakenförmige Schuhhalter 26 angebracht, an denen einzelne Schuhe oder wahlweise auch Paare von Schuhen eingehängt werden können.

Im gezeigten Beispiel hat jeder Schuhhalter 26 die Form eines im Grundriss etwa U-förmigen Bügels mit zwei rechtwinklig von der Seitenwand 22 vorspringenden Tragarmen 28 und einen leicht nach oben gekröpften Steg 30, der die beiden Tragarme verbindet. Die Schuhhalter sind in einer leicht geneigten Position an der Seitenwand 22 angebracht, wobei der Neigungswinkel von Halter zu Halter variieren kann.

Wie Fig. 2 und 3 zeigen, ist die Achse 14 des Rondells 12 in Bezug auf den Grundriss des Schuhschrankes 10 außermittig in einer leicht zur Vorderfront des Rondells hin versetzten Position angeordnet. Die Ober- und Unterböden haben jeweils die Grundrissform eines Kreises, bei dem jedoch ein Segment abgeschnitten ist, so dass eine längs einer Sehne verlaufende Kante 32 gebildet wird. Wenn sich das Rondell in der in Fig. 3 gezeigten Winkelstellung befindet, ist die Kante 32 mit der Vorderfront des Möbelkorpus etwa bündig, so dass das Rondell 12 ganz innerhalb des Korpus liegt und an der Vorderseite durch eine Tür verschlossen werden kann. Die Schuhhalter 26 ragen in die außerhalb der Seitenwände 22 gebildeten, im Grundriss kreissegmentförmigen Zonen und liegen ganz innerhalb des Grundrisses der Ober- und Unterböden 18, 20, so dass sie die Drehung des Rondells nicht behindern. Wahlweise können die Schuhhalter 26 auf der linken Seite in Fig. 2 in der Zone, in der das Kreissegment eine größere Breite hat, auch weiter auskragen, so dass in einem Halter zwei Schuhe eines Paars aufgenommen werden können, während in den schmaleren Enden des kreissegmentförmigen Grundrisses jeweils nur ein einzelner Schuh in dem Halter aufgenommen wird. Die unterschiedliche Neigung der Halter ermöglicht die platzsparende und bequem erreichbare Unterbringung von Schuhen unterschiedlicher Größen. Wahlweise können auch Halter in unterschiedlichen Größen für verschiedene Schuhgrößen vorgesehen sein.

Im gezeigten Beispiel sind die beiden Seitenwände 22 in der Mitte durch eine Stützwand 34 verbunden, die die Seitenwände stabilisiert.

In Fig. 4 ist ein einzelnes Segment des Rondells 12 in einer Seitenansicht gezeigt, so dass man frontal auf eine der Seitenwände 22 blickt. Außerdem ist hier durch einen Schuh 36 illustriert, wie die Schuhe in die Schuhhalter 26 eingehängt werden können.

Durch den etwas nach oben gekröpften Steg 30 werden die Schuhe sicher gehalten, so dass sie nicht aus dem Rondell herausfallen.

## Patentansprüche

1. Schuhschrank (10) mit einem Gestell zur Aufbewahrung von Schuhen, mit einem um eine vertikale Achse (14) drehbaren Rondell (12) mit zwei parallelen Seitenwänden (22), zwischen denen mindestens ein Fachboden (24) gehalten ist und die an den Außenseiten hakenförmige Schuhhalter (26) tragen, **dadurch gekennzeichnet dass** das Rondell (12) drehbar in dem Schuhschrank (10) angeordnet ist und die Seitenwände (22) des Rondells in einer Winkelstellung, in der sie parallel zur Frontseite des Schuhschrankes verlaufen, die lichte Weite des Schuhschrankes nahezu vollständig ausfüllen, wobei die Achse (14) so angeordnet ist, dass die Seitenwände (22), wenn sie rechtwinklig zur Vorderfront des Schuhschrankes verlaufen, aus einer frontseitigen Türöffnung des Schuhschrankes herausragen.

2. Schuhschrank (10) mit einem Gestell nach Anspruch 1, bei dem die Schuhhalter (26) jeweils mindestens einen rechtwinklig von der Seitenwand (22) vorspringenden Tragarm (28) und einen aufwärts gekröpften Steg (30) am freien Ende dieses Tragarms aufweisen.

3. Schuhschrank (10) mit einem Gestell nach Anspruch 2, bei dem die Schuhhalter (26) im Grundriss die Form von U-förmigen Bügeln haben.

4. Schuhschrank (10) mit einem Gestell
nach Anspruch 3, bei dem die Schuhhalter jeweils in einer geneigten Position an der Seitenwand (22) angebracht sind.

5. Schuhschrank (10) mit einem Gestell nach Anspruch 4, bei dem die Schuhhalter (26) mit unterschiedlichen Neigungswinkeln an der Seitenwand (22) angebracht sind.

6. Schuhschrank (10) mit einem Gestell nach einem der vorstehenden Ansprüche, bei dem das Rondell (12) mindestens einen Unterboden (20) aufweist, der im Grundriss die Form eines Kreises mit einem abgeschnittenen Kreissegment hat und nach außen über die Seitenwände (22) übersteht.

7. Schuhschrank (10) mit einem Gestell nach einem der vorstehenden Ansprüche, bei dem das Rondell (12) mehrere übereinander angeordnete Segmente (16) aufweist, die vorzugsweise unabhängig voneinander drehbar sind.

## Claims

1. A shoe cabinet (10) with a rack for storing shoes, comprising a carousel (12) that is rotatable about a vertical axis (14) and has two parallel side walls (22) between which at least one shelf (24) is held and which have hook-shaped shoe holders (26) at their outward faces, **characterized in that** the carousel (12) is arranged rotatably in the shoe cabinet (10), and the side walls (22) of the carousel, in an angular position in which they are parallel with a front side of the shoe cabinet, embrace almost completely the internal width of the shoe cabinet, said axis (14) being arranged such that the side walls (12), when they extend at right angles to the front face of the shoe cabinet, project out of a front side door opening of the shoe cabinet.

2. The shoe cabinet (10) with a rack according to claim 1, wherein the shoe holders (26) each have at least one support arm (28) projecting at right angles from the side wall (22), and an upwardly cranked lug (30) at the free end of the support arm.

3. The shoe cabinet (10) with a rack according to claim 2, wherein the shoe holders (26) are configured as U-shaped bows when seen in a top plan view.

4. The shoe cabinet (10) with a rack according to claim 3, wherein the shoe holders are respectively mounted on the side wall (22) in an inclined position.

5. The shoe cabinet (10) with a rack according to claim 4, wherein the shoe holders (26) are mounted on the side wall (22) with different angles of inclination.

6. The shoe cabinet (10) with a rack according to any of the preceding claims, wherein the carousel (12) has at least one lower shelf (20), which, in a top plan view, has the shape of a circle with a circular segment cut away and projects outwardly beyond the side walls (22).

7. The shoe cabinet (10) with a rack according to any of the preceding claims, wherein the carousel (12) has several segments (26) arranged one above the other, the segments being preferably rotatable independently of one another.

## Revendications

1. Armoire à chaussures (10) munie d'une étagère pour ranger des chaussures, comportant un tourniquet (12) pouvant tourner autour d'un axe vertical (14) et ayant deux parois latérales parallèles (22) entre lesquelles est maintenue au moins une tablette (24) et qui supportent des porte-chaussures (26) en forme de crochets sur les côtés extérieurs, **caractérisée en ce que** le tourniquet (12) est agencé de façon à pouvoir tourner à l'intérieur de l'armoire à chaussures (10) et les parois latérales (22) du tourniquet remplissent presque entièrement la largeur d'ouverture de l'armoire à chaussures dans une position angulaire dans laquelle elles s'étendent parallèlement à la façade avant de l'armoire à chaussures, dans laquelle l'axe (14) est agencé de sorte que les parois latérales (22), lorsqu'elles s'étendent perpendiculairement à la façade avant de l'armoire à chaussures, font saillie à partir d'une ouverture de porte côté façade de l'armoire à chaussures.

2. Armoire à chaussures (10) munie d'une étagère selon la revendication 1, dans laquelle les porte-chaussures (26) comportent respectivement au moins un bras de support (28) faisant saillie perpendiculairement à la paroi latérale (22) et une branche (30) coudée vers le haut à l'extrémité libre de ce bras de support.

3. Armoire à chaussures (10) munie d'une étagère selon la revendication 2, dans laquelle les porte-chaussures (26) ont des arceaux en forme de U en vue en plan.

4. Armoire à chaussures (10) munie d'une étagère selon la revendication 3, dans laquelle les porte-chaussures sont respectivement fixés sur la paroi latérale (22) dans une position inclinée.

5. Armoire à chaussures (10) munie d'une étagère selon la revendication 4, dans laquelle les porte-chaussures (26) sont fixés sur la paroi latérale (22) avec différents angles d'inclinaison.

6. Armoire à chaussures (10) munie d'une étagère selon l'une des revendications précédentes, dans laquelle le tourniquet (12) comporte au moins un plateau inférieur (20) qui a la forme d'un cercle en vue en plan avec un segment circulaire tronqué et fait saillie vers l'extérieur au-dessus des parois latérales (22).

7. Armoire à chaussures (10) munie d'une étagère selon l'une des revendications précédentes, dans laquelle le tourniquet (12) comporte plusieurs segments (16) agencés les uns au-dessus des autres qui peuvent tourner de préférence indépendamment les uns des autres.
